# EUROPÄISCHE PATENTSCHRIFT

(11) **EP 2 714 983 B1**
(45) Veröffentlichungstag und Bekanntmachung des Hinweises auf die Patenterteilung: **09.03.2016**
(21) Anmeldenummer: 12731165.2
(22) Anmeldetag: 25.05.2012
(51) Int. Cl.: D06F 75/12, D06F 81/08

(54) **BASIS FÜR EINE BÜGELSTATION, GEHÄUSETEIL ZUR INTEGRATION EINER KABELTROMMEL SOWIE BÜGELSTATION**
BASE FOR AN IRONING STATION, HOUSING PART FOR INTEGRATING A CABLE DRUM, AND IRONING STATION
BASE POUR STATION DE REPASSAGE, ÉLÉMENT BOÎTIER DESTINÉ À L'INTÉGRATION D'UN ENROULEUR DE CÂBLE ET STATION DE REPASSAGE

(30) Priorität: 31.05.2011 EP 11382176; 07.06.2011 ES 201130936; 29.07.2011 DE 102011080150
(43) Veröffentlichungstag der Anmeldung: 09.04.2014
(73) Patentinhaber: BSH Hausgeräte GmbH, 81739 München (DE)
(72) Erfinder: AMELIBIA COCA, Jose Antonio, 1003 Vitoria (ES)
(86) Internationale Anmeldenummer: PCT/IB2012/052631
(87) Internationale Veröffentlichungsnummer: WO 2012/164463

(56) Entgegenhaltungen:
- WO-A2-03/030325
- FR-A1- 2 948 131
- JP-A- 7 051 499
- US-A1- 2008 209 774

## Beschreibung

Die Erfindung betrifft eine Basis für eine Bügelstation nach dem Oberbegriff des Patentanspruchs 1, ein Gehäuseteil zur Integration einer Kabeltrommel in eine derartige Basis und eine Bügelstation mit einer derartigen Basis, wobei die Basis einen sich in Querrichtung durch die Basis erstreckenden Aufnahmeraum zur Aufnahme eines Elektrokabels hat.

Elektrische Bügelstationen mit einem Bügeleisen und mit einer Basis zum Abstellen des Bügeleisens weisen regelmäßig ein basisseitiges Elektrokabel zur Stromversorgung der Bügelstation auf. Zum Verstauen des Elektrokabels bei Nichtverwendung der Bügelstation hat eine herkömmliche Basis einen Aufnahmeraum, in dem das manuell in Schlaufen gelegte Elektrokabel abgelegt werden kann.

Alternative Bügelstationen weisen, wie in der US 2009/0113770 A1 gezeigt, eine Basis mit einer integrierten Kabeltrommel zur Aufnahme des Elektrokabels auf. Nachteilig an den Bügelstationen mit einer integrierten Kabeltrommel ist jedoch der hohe Montageaufwand der Basis sowie die aufwändige Demontage der Kabeltrommel bei einem Defekt des Elektrokabels bzw. ihres Aufwickelsystems. Zudem ist nachteilig, dass durch die aufwändige Integration der Kabeltrommel eine derartige Basis nicht die gleiche Montagelinie wie eine Basis mit einem Aufnahmeraum zur Aufnahme eines losen Elektrokabels durchlaufen kann. Ferner ist nachteilig, dass bei einer an einen Kunden ausgelieferten Bügelstation mit einem losen Elektrokabel eine Kabeltrommel nicht nachgerüstet werden kann.

Aus der JP 07 - 51 499 A ist eine Bügelstation bekannt, in deren Basis ein an entgegengesetzten Seiten geöffneter Aufnahmeraum zur Aufnahme eines Kabelbündels eingebracht ist.

Aus der WO 03/030325 A2 ist eine Vorrichtung zur Aufnahme eines Elektrokabels für elektrische Küchengeräte bekannt, dass einen umfangseitig geschlossenen Aufnahmeraum definiert, in dessen einer Seitenwandung eine Kabelaustrittsöffnung eingebracht ist. Der Aufnahmeraum schützt das Elektrokabel zwar sicher vor Beschädigungen bei Nichtverwendung des jeweiligen Küchengerätes, jedoch kann das Einführen des Elektrokabels in den Aufnahmeraum aufgrund der kleinen Kabelaustrittsöffnung verhältnismäßig zeitaufwändig sein. Beim Einführen wird das Elektrokabel durch ein Auflaufen auf die Seitenwandungen in Schlingen gelegt, wodurch das Einführen des Elektrokabels zudem erschwert werden kann.

Schließlich sei noch auf die FR 2 948 131 A1 sowie die US 2008/0209774 A1 hingewiesen.

Aufgabe der Erfindung ist es, eine Basis für eine Bügelstation, die die vorgenannten Nachteile beseitigt und eine montage- und demontagefreundliche Integration einer Kabeltrommel ermöglicht, ein Gehäuseteil zur Integration einer Kabeltrommel in eine derartige Basis, sowie eine Bügelstation mit einer hohen Modellflexibilität zu schaffen.

Diese Aufgabe wird gelöst durch eine Basis mit den Merkmalen des Patentanspruchs 1, durch ein Gehäuseteil mit den Merkmalen des Patentanspruchs 8 sowie durch eine Bügelstation mit den Merkmalen des Patentanspruchs 9. Vorteilhafte Aus- und Weiterbildungen, welche einzeln oder in Kombination miteinander einsetzbar sind, sind Gegenstand der jeweils abhängigen Ansprüche.

Eine erfindungsgemäße Basis für eine Bügelstation zum Abstellen eines Bügeleisens hat einen rohrartigen Aufnahmeraum zur Aufnahme eines Elektrokabels der Bügelstation. Erfindungsgemäß ist der rohrartige Aufnahmeraum an seinen entgegengesetzten Seiten geöffnet und in Umfangsrichtung von einer von der Basis gebildeten Wandung begrenzt, worin zumindest ein Körperabschnitt integriert ist zum lösbaren Einsetzen eines Gehäuseteils) zumindest umfassend ein Einsatzmodul mit einer Kabeltrommel.

Die erfindungsgemäße Basis ermöglicht die Herstellung von zwei verschiedenen Basis- und somit Bügelstationsvarianten auf einer Montagelinie, da durch den Körperabschnitt die Kabeltrommel mittels des Einsatzmoduls des Gehäuseteils erst am Montageende in die Basis integriert werden kann bzw. es einem Benutzer überlassen wird, ob er die Basis mit einer Kabeltrommel nachrüsten möchte. Eine derartige Basis ist somit sehr montagefreundlich und kostengünstig in der Herstellung. Dabei wird durch den zu zwei Seiten geöffneten und von außen zugänglichen Aufnahmeraum zum einen eine Demontage der Kabeltrommel bzw. des Einsatzmoduls vereinfacht und zum anderen bei Nichtverwendung der Kabeltrommel das Verstauen des Elektrokabels in dem Aufnahmeraum erleichtert, da der Aufnahmeraum keine Gegenwandung aufweist, gegen den das zuvor gebündelte Elektrokabel beim Einführen stoßen könnte.

Zur weiteren Vereinfachung der Montage und zur weiteren Senkung der Herstellkosten hat die Basis zum Anschluss des Elektrokabels und zum Anschluss des Einsatzmoduls bzw. der Kabeltrommel an eine basisseitige Elektronik ein einheitliches elektrisches Kontaktelement.

Um eine Beschädigung der Kabeltrommel zu verhindern und um zu vermeiden, dass ein Kabelstecker seitlich über die Basis hinausragt, ist es vorteilhaft, wenn das Einsatzmodul eine Abdeckung zum Verschließen einer Seite des Aufnahmeraums hat und im Bereich einer Kabelaustrittsöffnung eine Vertiefung zur Aufnahme des Kabelsteckers ausgebildet sein.

Bevorzugterweise ist vorgesehen, dass das Gehäuseteil ein Wandmodul mit einer Abdeckung zum Verschließen der anderen bzw. rückwärtigen Seite des Aufnahmeraums umfasst. Hierdurch ist die Kabeltrommel zwischen zwei seitlichen Abdeckungen positionierbar und sicher vor Beschädigungen bzw. Verschmutzungen geschützt.

Das Einsatzmodul und das Wandmodul können jeweils einen Rastabschnitt zur Herstellung eines formschlüssigen Wirkeingriffs mit dem jeweiligen Körperabschnitt der Wandung des Aufnahmeraums haben. Hierdurch wird eine lösbare Einrastung des Einsatzmoduls und des Wandmoduls an der Basis geschaffen, wodurch auch die Demontage der Kabeltrommel erleichtert wird.

Die Rastabschnitte können fertigungstechnisch einfach herzustellende Rastnasen haben und die Körperabschnitte können ebenfalls fertigungstechnisch einfach herzustellen als entsprechende Ausnehmungen zur Aufnahme der Rastnasen ausgebildet sein.

Zur Stabilisierung des Einsatzmoduls kann dieses zumindest ein von dem Rastabschnitt entfernt liegendes Stützelement haben.

Ein erfindungsgemäßes Gehäuseteil zur Anordnung einer Kabeltrommel in einem Aufnahmeraum einer Basis einer Bügelstation hat ein Einsatzmodul, das eine Kabeltrommel, eine Abdeckung zum Verschließen einer offenen Seite des Aufnahmeraums und zumindest einen Rastabschnitt zur Verrastung mit der Basis aufweist, sowie ein Wandmodul, das eine Abdeckung zum Verschließen einer entgegengesetzten offenen Seite des Aufnahmeraums und zumindest einen Rastabschnitt zur Verrastung mit der Basis hat. Ein derartiges Gehäuseteil kann zeitgleich zur Basis hergestellt werden und durch die Rastabschnitte bequem auch nachträglich in die Basis integriert werden, wobei die beiden Abdeckungen einen sicheren Schutz der Kabeltrommel vor Beschädigungen bzw. Verschmutzungen bilden. Dabei kann das Gehäuseteil einstückig als ein integrales Einsatz-Wand-Modul oder mehrteilig mit einem Einsatzmodul und einem separaten Wandmodul ausgebildet sein.

Eine erfindungsgemäße Bügelstation mit einem Bügeleisen weist eine Basis mit einem zweiseitig geöffneten Aufnahmeraum zur Aufnahme eines Elektrokabels auf, in dem ein Gehäuseteil zumindest umfassend ein Einsatzmodul zur Integration einer Kabeltrommel anordbar ist. Eine derartige Bügelstation kann selbst nach Fertigstellung in zwei Varianten - Elektrokabel oder Kabeltrommel - ausgeführt werden und weist somit eine hohe Modellflexibilität auf.

Die Erfindung eignet sich insbesondere zur Bereitstellung einer Bügelstation zur flexiblen Verwendung mit einem losen Elektrokabel oder mit einer integrierten Kabeltrommel.

Sonstige vorteilhafte Ausführungsbeispiele der vorliegenden Erfindung sind Gegenstand weiterer Unteransprüche.

Im Folgenden werden bevorzugte Ausführungsbeispiele der Erfindung anhand schematischer Darstellungen näher erläutert. Es zeigen:
- Figur 1: eine perspektivische Darstellung einer erfindungsgemäßen Bügelstation bzw. Basis,
- Figur 2: eine erste Modellvariante der Bügelstation bzw. Basis,
- Figur 3: ein erfindungsgemäßes Gehäuseteil mit einer Kabeltrommel zur Integration in die Basis zur Schaffung einer zweiten Modellvariante der erfindungsgemäßen Bügelstation bzw. Basis, und
- Figuren 4 und 5: entgegengesetzte Seitenansichten der zweiten Modellvariante.

Figur 1 zeigt eine stark vereinfachte elektrische Bügelstation 1 mit einem Bügeleisen 2 und mit einer erfindungsgemäßen tragbaren Basis 4. Das Bügeleisen 2 ist ein Dampfbügeleisen und zumindest über einen angedeuteten Dampfschlauch 6 mit der Basis 4 verbunden.

Die Basis 4 hat einen zur Längsrichtung angestellten und vertieft ausgebildeten Abstellbereich 8 zum Abstellen des Bügeleisens 2. Zur Sicherung des Bügeleisens 2 an der Basis 4 weist der Abstellbereich 8 eine vordere Tasche 10 zur Aufnahme einer Sohlenspitze des Bügeleisens 2 sowie einen verschwenkbaren Heckbügel 12 zum Umgreifen eines hinteren Gehäuseabschnittes 14 des Bügeleisens 2 auf. Des Weiteren hat die Basis 4 zumindest einen Wassertank 16 sowie eine nicht gezeigte im Inneren angeordnete Elektronik zum Betreiben der Bügelstation 1. Ferner hat die Basis 4 einen sich in Querrichtung erstreckenden Aufnahmeraum 18, der je nach der gewählten Basis- bzw. Bügelstationsvariante zur Aufnahme eines losen Elektrokabels 20 (Figur 2) oder zur Aufnahme einer Kabeltrommel 22 (Figur 3) dient.

Der Aufnahmeraum 18 erstreckt sich in Querrichtung durch die Basis 4. Er ist rohrartig an seinen entgegengesetzten Seiten 24, 26 geöffnet und in Umfangsrichtung von einer von der Basis 4 gebildeten Wandung 28 begrenzt.

Die Wandung 28 wird in der gezeigten Darstellung nach Figur 2 von einer waagerechten Bodenwandung 30, zwei gegenüberliegenden senkrechten Seitenwandungen 32, 34 und von einer in Längsrichtung der Basis 4 betrachtet schrägen Deckenwandung 36 gebildet. Zur Verrastung der Kabeltrommel 22 sind in der Deckenwandung 36 im Bereich der geöffneten Seiten 24, 26 jeweils zumindest zwei nicht gezeigte als Ausnehmungen ausgebildete Körperabschnitte vorgesehen.

Zum Anschluss des Elektrokabels 20 oder der Kabeltrommel 22 an die Elektronik ist im Bereich der Wandung 28 ein nicht gezeigtes elektrisches Kontaktelement angeordnet.

Gemäß der in Figur 2 gezeigten ersten Basisvariante hat der Aufnahmeraum 18 eine derartige Querschnittsfläche in Längsrichtung der Basis 4, dass bei Nichtbenutzung der Bügelstation 1 das zu Schlaufen zusammengelegte Elektrokabel 20 und der in Schlaufen geführte Dampfschlauch 6 nebeneinander angeordnet werden können. Dabei sind das Elektrokabel 20 und der Dampfschlauch 6 nahezu vollständig in dem Aufnahmeraum 18 aufgenommen und ragen nur im Bereich ihrer Bogenabschnitte seitlich über die Basis 4 hinaus. Selbstverständlich können das Elektrokabel 20 und der Dampfschlauch 6 jedoch auch derart zusammengelegt werden, dass sie vollständig und somit ohne seitlich hinauskragende Abschnitte in dem Aufnahmeraum 18 gelagert sind.

In Figur 3 ist ein erfindungsgemäßes Gehäuseteil 38 zur lösbaren Anordnung der Kabeltrommel 22 zur Verwirklichung der in den Figuren 4 und 5 gezeigten zweiten Basis- bzw. Bügelstationvariante gezeigt. Das Gehäuseteil 38 weist bei diesem Ausführungsbeispiel ein Einsatzmodul 40 sowie ein separates Wandmodul 42 auf.

Das Einsatzmodul 40 ist im Prinzip L-förmig ausgebildet. Es hat gemäß der Darstellung in Figur 4 einen fußseitigen waagerechten Rahmen 44 zur Aufnahme der Kabeltrommel 22 und zur Abstützung an der Bodenwandung 30, eine senkrechte Abdeckung 46 zum Verschließen der gemäß der Darstellung in Figur 5 rechten Seite 24 des Aufnahmeraums 18 sowie einen kopfseitigen Rastabschnitt 48 zur lösbaren Verrastung in dem Aufnahmeraum 18.

Die Abdeckung 46, die die rechte Seite 24 des Aufnahmeraums 18 vollständig verschließt, ist an eine in Figur 4 bezifferte Außenkontur 50 der Basis 4 angepasst und hat hierzu eine ebene Sichtfläche 52 und eine gemäß der Darstelllung in der Figur 3 obere konkave Sichtfläche 54. Zur Durchführung eines auf der Kabeltrommel 22 aufgewickelten Elektrokabels 20 ist in der Abdeckung 46 im Bereich der ebenen Sichtfläche 52 eine nicht gezeigte Kabelaustrittsöffnung vorgesehen, die in eine trichterförmige Vertiefung 56 zur Aufnahme eines Kabelsteckers 58 mündet.

Der Rastabschnitt 48 erstreckt sich rückwärtig und rechtwinkelig bzw. nahezu rechtwinkelig von der konkaven Seitenfläche 54. Es hat einen der Deckenwandung 36 des Aufnahmeraums 18 entsprechenden Verlauf und an einer der Deckenwandung 36 zugewandten Oberfläche 60 zwei entfernt voneinander liegende orthogonale Rastnasen 62a, 62b, mittels denen das Einsatzmodul 40 in die deckenwandungsseitigen Ausnehmungen des Aufnahmeraums 18 formschlüssig eingreift.

Zur Herstellung einer elektrischen stromführenden Verbindung zwischen der Kabeltrommel 22 und der basisseitigen Elektronik hat das Einsatzmodul 40 ein nicht gezeigtes elektrischen Verbindungselement zum Anschluss an das elektrische Kontaktelement der Basis 4, das (Verbindungselement) identisch mit einem elektrischen Verbindungselement des losen Elektrokabels 20 gemäß dem ersten Ausführungsbeispiels ausgebildet ist.

Das Wandmodul 42 ist plattenartig ausgebildet und hat wie das Einsatzmodul 40 eine Abdeckung 64 zur vollflächigen Abdeckung der gemäß der Darstellung in Figur 5 linken Seite 26 des Aufnahmeraums 18 mit einer ebenen Sichtfläche 66 und mit einer konkaven Sichtfläche 68 (siehe jeweils Figur 5), die an eine Außenkontur 70 der Basis 4 angepasst sind. Zudem hat das Wandmodul 42 einen kopfseitigen Rastabschnitt 72 zur Verrastung mit der Basis 4.

Der Rastabschnitt 72 erstreckt sich rückwärtig rechtwinkelig bzw. nahezu rechtwinkelig von der konkaven Seitenfläche 68. Es hat einen der Deckenwandung 36 des Aufnahmeraums 18 entsprechenden Verlauf und an einer der Deckenwandung 36 zugewandten Oberfläche 74 zwei entfernt voneinander liegende orthogonale Rastnasen 76a, 76b, mittels denen das Wandmodul 42 in die deckenwandungsseitigen Ausnehmungen des Aufnahmeraums 18 formschlüssig eingreift.

Zur Stabilisierung seiner Lage hat das Einsatzmodul 40 einen von dem kopfseitigen Rastabschnitt 64 entfernten und von der Sichtfläche 66 abgewandten Stützfuß 78 zur Abstützung an der Bodenwandung 30 des Aufnahmeraums 18.

Bei einer beispielhaften Positionierung des Gehäuseteils 38 bzw. bei einer Integration der Kabeltrommel 22 in dem Aufnahmeraum 18 wird zuerst das elektrische Verbindungselement der Kabeltrommel 22 mit dem elektrischen basisseitigen elektrischen Kontaktelement verbunden. Dann wird das Einsatzmodul 40 in den Aufnahmeraum 18 eingesetzt und mit der Basis 4 lösbar verrastet. Danach wird das Wandmodul 42 von der entgegengesetzten Seite 26 her in den Aufnahmeraum 18 eingesetzt und mit der Basis 4 lösbar verrastet.

Offenbart ist eine Basis 4 für eine Bügelstation 1 zum Abstellen eines Bügeleisens 2 mit einem sich in Querrichtung durch die Basis 4 erstreckenden Aufnahmeraum 18 zur Aufnahme eines Elektrokabels 20, wobei der Aufnahmeraum 18 rohrartig an seinen entgegengesetzten Seiten 24, 26 geöffnet ist und in Umfangsrichtung von einer von der Basis 4 gebildeten Wandung 28 begrenzt ist, worin zumindest ein Körperabschnitt integriert ist zum lösbaren Einsetzen eines Gehäuseteils 38 eines Einsatzmoduls 40 mit einer Kabeltrommel 22.

Offenbart sind ferner ein Gehäuseteil 38 zur Integration einer Kabeltrommel 22 in eine derartige Basis 4, sowie eine Bügelstation 1 mit einem Bügeleisen 2 und mit einer derartigen Basis 4.

### Bezugszeichenliste

- 1: Bügelstation
- 2: Bügeleisen
- 4: Basis
- 6: Dampfschlauch
- 8: Abstellbereich
- 10: Tasche
- 12: Heckbügel
- 14: Gehäuseabschnitt
- 16: Wassertank
- 18: Aufnahmeraum
- 20: Elektrokabel
- 22: Kabeltrommel
- 24: Seite
- 26: Seite
- 28: Wandung
- 30: Bodenwandung
- 32: Seitenwandung
- 34: Seitenwandung
- 36: Deckenwandung
- 38: Gehäuseteil
- 40: Einsatzmodul
- 42: Wandmodul
- 44: Rahmen
- 46: Abdeckung
- 48: Rastabschnitt
- 50: Außenkontur
- 52: ebene Sichtfläche
- 54: konkave Sichtfläche
- 56: Vertiefung
- 58: Kabelstecker
- 60: Oberfläche
- 62a, b: Rastnase
- 64: Abdeckung
- 66: ebene Sichtfläche
- 68: konkave Sichtfläche
- 70: Außenkontur
- 72: Rastabschnitt
- 74: Oberfläche
- 76a, b: Rastnase
- 78: Stützelement

## Patentansprüche

1. Basis (4) für eine Bügelstation (1) zum Abstellen eines Bügeleisens (2) mit einem sich in Querrichtung durch die Basis (4) erstreckenden Aufnahmeraum (18) zur Aufnahme eines Elektrokabels (20), **dadurch gekennzeichnet, dass**
der Aufnahmeraum (18) rohrartig an seinen entgegengesetzten Seiten (24, 26) geöffnet ist und in Umfangsrichtung von einer von der Basis (4) gebildeten Wandung (28) begrenzt ist, worin zumindest ein Körperabschnitt integriert ist zum lösbaren Einsetzen eines Gehäuseteils (38) zumindest umfassend ein Einsatzmodul (40) mit einer Kabeltrommel (22).

2. Basis (4) nach Anspruch 1, wobei diese zum Anschluss des Elektrokabels (20) und zum Anschluss der Kabeltrommel (22) ein elektrisches Kontaktelement hat.

3. Basis (4) nach Anspruch 1 oder 2, wobei das Einsatzmodul (40) eine Abdeckung (46) zum Verschließen einer Seite (24) des Aufnahmeraums (18) hat und im Bereich einer Kabelaustrittsöffnung eine Vertiefung (56) zur Aufnahme eines Kabelsteckers (58) ausgebildet ist.

4. Basis (4) nach Anspruch 1, 2 oder 3, wobei vorgesehen ist, dass das Gehäuseteil (38) ein Wandmodul (42) mit einer Abdeckung (64) zum Verschließen der anderen Seite (26) des Aufnahmeraums (18) umfasst.

5. Basis (4) nach einem der vorhergehenden Ansprüche, wobei das Einsatzmodul (40) und das Wandmodul (42) zumindest jeweils einen Rastabschnitt (48, 72) zur Herstellung eines lösbaren formschlüssigen Wirkeingriffs mit jeweils einem der Körperabschnitte der Wandung (28) des Aufnahmeraums (18) haben.

6. Basis (4) nach Anspruch 5, wobei die Rastabschnitte Rastnasen (62a, 62b, 76a, 76b) haben und die Körperabschnitte Ausnehmungen zur Aufnahme der Rastnasen (62a, 62b, 76a, 76b) sind.

7. Basis (4) nach einem der Ansprüche 5 oder 6, wobei das Einsatzmodul (40) zumindest ein von dem Rastabschnitt entfernt liegendes Stützelement (78) zur Stabilisierung seiner Lage aufweist.

8. Gehäuseteil (38) zur Anordnung einer Kabeltrommel (22) in einem Aufnahmeraum (18) einer Basis (4) für eine Bügelstation (1) nach einem der vorgehenden Ansprüche, mit einem Einsatzmodul (40), das eine Kabeltrommel (22), eine Abdeckung (46) zum Verschließen einer offenen Seite (24) des Aufnahmeraums (18) und zumindest einen Rastabschnitt (48) zur Verrastung mit der Basis (4) aufweist, sowie mit einem Wandmodul (42), das eine Abdeckung (64) zum Verschließen einer entgegengesetzten offenen Seite (26) des Aufnahmeraums (18) und zumindest einen Rastabschnitt (72) zur Verrastung mit der Basis (4) hat.

9. Bügelstation (1) mit einem Bügeleisen (2) und mit einer Basis (4) nach einem der Ansprüche 1 bis 7, die einen Aufnahmeraum (18) zur Aufnahme eines Elektrokabels (20) hat, in dem ein Gehäuseteil (38) zumindest umfassend ein Einsatzmodul (40) zur Integration einer Kabeltrommel (22) anordbar ist.

10. Bügelstation (1) nach Anspruch 9, mit einem Gehäuseteil (38) nach Anspruch 8.

## Claims

1. Base (4) for an ironing station (1) for placing an iron (2), with a receiving space (18) extending in the transverse direction through the base (4) for receiving an electric cable (20), **characterised in that**
the receiving space (18) is open in the manner of a tube at its opposing sides (24, 26) and in the circumferential direction is bounded by a wall (28) formed by the base (4), wherein at least one body section is integrated for the releasable insertion of a housing part (38) at least comprising an insert module (40) with a cable drum (22).

2. Base (4) according to claim 1, wherein said base (4) has an electrical contact element for connection of the electric cable (20) and for connection of the cable drum (22).

3. Base (4) according to claim 1 or 2, wherein the insert module (40) has a cover (46) for closing one side (24) of the receiving space (18), and a recess (56) for receiving a cable plug (58) is embodied in the region of a cable outlet opening.

4. Base (4) according to claim 1, 2 or 3, wherein provision is made for the housing part (38) to comprise a wall module (42) with a cover (64) for closing the other side (26) of the receiving space (18).

5. Base (4) according to one of the preceding claims, wherein the insert module (40) and the wall module (42) each at least have a latching section (48, 72) for producing a releasable form-fit active engagement with one of the body sections of the wall (28) of the receiving space (18) in each case.

6. Base (4) according to claim 5, wherein the latching sections have latching lugs (62a, 62b, 76a, 76b) and the body sections have recesses for receiving the latching lugs (62a, 62b, 76a, 76b).

7. Base (4) according to one of claims 5 or 6, wherein the insert module (40) has at least one support element (78) situated remotely from the latching section for stabilising its position.

8. Housing part (38) for the arrangement of a cable drum (22) in a receiving space (18) of a base (4) for an ironing station (1) according to one of the preceding claims, with an insert module (40) which has a cable drum (22), a cover (46) for closing an open side (24) of the receiving space (18) and at least one latching section (48) for latching to the base (4), and with a wall module (42) which has a cover (64) for closing an opposing open side (26) of the receiving space (18) and at least one latching section (72) for latching to the base (4).

9. Ironing station (1) with an iron (2) and with a base (4) according to one of claims 1 to 7, which has a receiving space (18) for receiving an electric cable (20), in which a housing part (38) at least comprising an insert module (40) can be arranged for integration of a cable drum (22).

10. Ironing station (1) according to claim 9, with a housing part (38) according to claim 8.

## Revendications

1. Base (4) pour une station de repassage (1), destinée à poser un fer à repasser (2), comprenant un espace de logement (18) s'étendant à travers la base (4) en direction transversale, destiné à loger un câble électrique (20), **caractérisée en ce que** l'espace de logement (18) est ouvert en forme de tube sur ses côtés opposés (24, 26) et est limité dans le sens circonférentiel par une paroi (28) formée par la base (4), dans laquelle paroi est intégrée au moins une section de corps pour l'insertion amovible d'une partie de boîtier (38) comprenant au moins un module d'insertion (40) muni d'un enrouleur de câble (22).

2. Base (4) selon la revendication 1, celle-ci ayant un élément de contact électrique pour le raccordement du câble électrique (20) et pour le raccordement de l'enrouleur de câble (22).

3. Base (4) selon la revendication 1 ou 2, le module d'insertion (40) ayant un recouvrement (46) destiné à fermer un côté (24) de l'espace de logement (18), et un approfondissement (56) destiné à loger un connecteur de câble (58) étant réalisé dans la partie d'une ouverture de sortie de câble.

4. Base (4) selon la revendication 1, 2 ou 3, dans laquelle il est ménagé que la partie de boîtier (38) comprenne un module-paroi (42) muni d'un recouvrement (64) pour fermer l'autre côté (26) de l'espace de logement (18).

5. Base (4) selon l'une quelconque des revendications précédentes, le module d'insertion (40) et le module-paroi (42) ayant au moins respectivement une section d'encliquetage (48, 72) pour établir une prise active amovible à adhérence de forme avec respectivement une des sections d'encliquetage de la paroi (28) de l'espace de logement (18).

6. Base (4) selon la revendication 5, les sections d'encliquetage ayant des ergots d'encliquetage (62a, 62b, 76a, 76b) et les sections de corps étant des évidements destinés à loger les ergots d'encliquetage (62a, 62b, 76a, 76b).

7. Base (4) selon l'une quelconque des revendications 5 ou 6, le module d'insertion (40) présentant au moins un élément de support (78) situé à distance de la section d'encliquetage, destiné à la stabilisation de sa position.

8. Partie de boîtier (38) destinée à l'agencement d'un enrouleur de câble (22) dans un espace de logement (18) d'une base (4) pour une station de repassage (1) selon l'une quelconque des revendications précédentes, comprenant un module d'insertion (40) qui présente un enrouleur de câble (22), un recouvrement (46) destiné à fermer un côté ouvert (24) de l'espace de logement (18) et au moins une section d'encliquetage (48) destinée à l'encliquetage avec la base (4), et comprenant un module-paroi (42) qui a un recouvrement (64) pour fermer un côté ouvert opposé (26) de l'espace de logement (18) et au moins une section d'encliquetage (72) pour l'encliquetage avec la base (4).

9. Station de repassage (1) comprenant un fer à repasser (2) et comprenant une base (4) selon l'une quelconque des revendications 1 à 7, qui a un espace de logement (18) pour le logement d'un câble électrique (20), dans lequel une partie de boîtier (38) comprenant au moins un module d'insertion (40) destiné à intégrer un enrouleur de câble (22) peut être disposée.

10. Station de repassage (1) selon la revendication 9, comprenant une partie de boîtier (38) selon la revendication 8.
